# EUROPÄISCHE PATENTSCHRIFT

(11) **EP 1 478 806 B1**
(45) Veröffentlichungstag und Bekanntmachung des Hinweises auf die Patenterteilung: **11.04.2007**
(21) Anmeldenummer: 03708090.0
(22) Anmeldetag: 11.02.2003
(51) Int. Cl.: D21F 3/02, D21F 3/04

(54) **GLÄTTVORRICHTUNG**
SMOOTHING DEVICE
DISPOSITIF DE LISSAGE

(30) Priorität: 22.02.2002 DE 10207375
(43) Veröffentlichungstag der Anmeldung: 24.11.2004
(73) Patentinhaber: Voith Patent GmbH, 89522 Heidenheim (DE)
(72) Erfinder: STEINER, Karl, 72076 Tübingen (DE); MESCHENMOSER, Andreas, 88263 Horgenzell (DE); HENSSLER, Joachim, 88213 Ravensburg (DE); ESSLINGER, Klaus, 89564 Nattheim (DE)
(74) Vertreter: Kunze, Klaus
(86) Internationale Anmeldenummer: PCT/EP2003/001315
(87) Internationale Veröffentlichungsnummer: WO 2003/071028

(56) Entgegenhaltungen:
- DE-A- 4 440 948
- US-A- 5 092 962
- US-A- 6 030 499

## Beschreibung

Die Erfindung betrifft Glättvorrichtung einer Pressanordnung zur Entwässerung einer Papier-, Karton-, Tissue- oder einer anderen Faserstoffbahn in einer Maschine zur Herstellung und/oder Veredlung derselben, wobei die Faserstoffbahn gemeinsam mit einem wasseraufnehmenden, rauen und endlos umlaufenden Band und einem auf der gegenüberliegenden Seite der Faserstoffbahn angeordneten, endlos umlaufenden, glatten Band durch zumindest einen Pressspalt läuft und das raue Band nach dem Pressspalt von der Faserstoffbahn weggeführt wird.

Derartige Pressanordnungen (vgl. ZB. DE 4 440 948 A) führen zu einer ausgeprägten Zweiseitigkeit der Faserstoffbahn hinsichtlich der Glätte, da das glatte Band die Faserstoffbahn glättet während das andere Band wegen der erforderlichen Porösität zur Gewährleistung der Wasseraufnahmefähigkeit eine gewisse Oberflächenrauhigkeit besitzt und daher die Faserstoffbahn aufraut. Das glatte Band bietet allerdings Vorteile bei der Führung der Faserstoffbahn, so dass man nicht auf dieses verzichten möchte.

Die Aufgabe der Erfindung ist daher die Verringerung der Zweiseitigkeit der Faserstoffbahn mit möglichst einfachen Mitteln.

Erfindungsgemäß wurde die Aufgabe dadurch gelöst, dass das glatte Band nach der Wegführung des rauen Bandes mit einem Glättelement mit glatter Pressfläche einen Glättspalt bildet. Dieser Glättspalt erhöht die Glätte auf beiden Seiten der Faserstoffbahn unter Verringerung der Zweiseitigkeit mit minimalem Aufwand.

Dabei ist es vorteilhaft, wenn das Glättelement gleichzeitig die Faserstoffbahn nach dem Glättspalt führt, d.h. dass das glatte Band die Faserstoffbahn an das Glättelement übergibt.

Um diese Übergabe der Faserstoffbahn zu unterstützen, sollte die Oberfläche des glatten Bandes weicher als die des Glättelementes sein.

Zur Ermöglichung der Ausschussabfuhr in den Maschinenkeller ist es von Vorteil, wenn das Glättelement und/oder das glatte Band voneinander wegbewegbar angeordnet sind und dadurch ein Abführspalt realisierbar ist.

Da die Faserstoffbahn im Bereich der Pressanordnungen noch relativ feucht ist, genügt es zur Glättung, wenn das glatte Band und das Glättelement mit einer Anpresskraft gegeneinander gepresst werden, die zwischen 3 und 100 kN/m, vorzugsweise zwischen 5 und 20 kN/m liegt. Zur Optimierung ist es im Interesse einer möglichst geringen Zweiseitigkeit der Faserstoffbahn vorteilhaft, wenn das glatte Band und das Glättelement mit einer Anpresskraft gegeneinander gepresst werden, die in Abhängigkeit vom Grad der Zweiseitigkeit der Faserstoffbahn nach der Glättvorrichtung, vorzugsweise am Ende der Maschine eingestellt oder gesteuert wird.

Dabei kann das Glättelement als glattes, endlos umlaufendes Glättband oder aber als glatte, rotierbare Glättwalze ausgebildet sein. Im Falle der Glättwalze ist es zur Trocknung und zur Steigerung der Glätte der rauen Seite der Faserstoffbahn von Vorteil, wenn die Glättwalze beheizt und insbesondere als Trockenzylinder ausgebildet ist.

Wegen des geringeren Wasseranfalls im Pressspalt werden die glatten Bänder vorzugsweise am Ende der Pressenpartie eingesetzt, dies bedeutet, dass der Pressspalt vorzugsweise der letzte Pressspalt der Maschine sein sollte.

Zur Verbesserung der Führung der Faserstoffbahn besonders bei hohen Geschwindigkeiten, sollte, insbesondere wenn die Faserstoffbahn von dem Glätteelement an eine Trockengruppe zur Trocknung der Faserstoffbahn übergeben wird, die Übergabe vorzugsweise von zumindest einer Saugvorrichtung unterstützt werden.

Es kann jedoch auch vorteilhaft sein, wenn die Faserstoffbahn mit einem kurzen freien Zug, d.h. ungestützt vom Glättelement zu einem folgenden Element läuft. In der Trockengruppe wird die Faserstoffbahn von einem Trockensieb gestützt, abwechselnd über beheizte Trockenzylinder und Leitwalzen geführt, wobei die Trockenzylinder zur Verbesserung der Bahnführung, zur Vereinfachung des Aufbaus und zur Ermöglichung einer einfachen Ausschussabfuhr unter der Faserstoffbahn angeordnet sind.

Falls das glatte Band über der Faserstoffbahn verläuft, so kann die Faserstoffbahn vom Glättelement auf sichere und einfache Weise an ein Trockensieb der folgenden Trockengruppe übergeben werden, indem das Trockensieb im Übergabebereich an einer Saugvorrichtung vorzugsweise in Form eines Saugkastens vorbeigeführt wird.

Eine etwas bessere Bahnführung ergibt sich jedoch, wenn das glatte Band unter der Faserstoffbahn verläuft. In diesem Fall kann die Faserstoffbahn vom Glättelement einfach an eine Transfer-Saugwalze übergeben werden, weiche die Faserstoffbahn anschließend wiederum an das Trockensieb der Trockengruppe übergibt. Es ist jedoch auch möglich, dass die Faserstoffbahn vom Glättelement an ein luftdurchlässiges Transferband übergeben wird, welches im Übergabebereich eine Saugvorrichtung vorzugsweise in Form einer Saugwalze umschlingt und die Faserstoffbahn an das Trockensieb der folgenden Trockengruppe übergibt.

In einer Weiterbildung der Erfindung ist somit vorgesehen, dass dem Glättelement in Laufrichtung der Faserstoffbahn eine Saugvorrichtung zum Ansaugen der Faserstoffbahn nachgeordnet ist. Dabei ist die Anordnung der Saugvorrichtung unabhängig davon, auf welchen Fördermechanismus die Faserstoffbahn überführt wird. Sonach kann die Faserstoffbahn beispielsweise auf ein Transferband oder auch unmittelbar auf ein Trockensieb überführt werden. Durch die Saugvorrichtung wird erreicht, dass sich die Faserstoftbahn von dem vorhergehenden Glättlement, insbesondere einer Glättwalze unter einer definierten Absaugkraft löst. Bahnflattern und Abrisse, wie sie bei einem offenen Zug ohne Unterstützung durch eine Saugvorrichtung auftreten können, werden vermieden.

Bevorzugt ist die Saugvorrichtung so ausgestaltet, dass sie einen Saugkasten und/oder eine Saugwalze umfasst. Die Saugwalze ist auf ihrer Manteloberfläche bevorzugt mit einer wendel- oder spiralförmigen Rille ausgestattet, in der in festen Abständen Bohrungen zum Ansaugen von Luft und Wasser angebracht sind. Hierzu ist der perforierte Walzenmantel mit einer Unterdruckquelle verbunden.

Bevorzugt ist der Saugkasten so ausgestaltet, dass er sich unmittelbar an einen nichtumschlungenen Bereich der Mantelfläche der Saugwalze anschließt.

In einer besonderen Ausgestaltung weist der Saugkasten ein erstes und ein zweites elastisch gegen die Faserstoffbahn drückbares Element auf, zwischen denen mindestens eine Ansaugzone zum Ansaugen der Faserstoffbahn ausgebildet ist.

In einer vorteilhaften Ausgestaltung ist vorgesehen, dass eine Mehrzahl von mit unterschiedlichen Drücken zu besaugenden Zonen im Bereich des Saugkastens hinter- und/oder nebeneinander angeordnet sind. Durch diese Maßnahme lässt sich der gewünschte Saugdruck sehr präzise und entsprechend der Bahngeschwindigkeit und anderen Bahnparametem einstellen.

Es erweist sich dabei außerdem als vorteilhaft, wenn die Andruckkraft mindestens eines der beiden Elemente einstellbar ist.

In einer Weiterbildung der Erfindung ist vorgesehen, dass die Faserstoffbahn nach dem Transport an der Saugvorrichtung vorbei über einen Trockenzylinder und mindestens eine weitere Saugvorrichtung förderbar ist.

Mit der Erfindung lässt sich somit eine geschlossene Bahnführung von der Siebpartie bis in die Trockenpartie realisieren und Bahnflattern sowie Bahnrisse der Faserstoffbahn werden vermieden. Die Pressenanordnung gewährleistet eine geringe Zweiseitigkeit der Bahn bezüglich der Glätte bei einem gleichzeitig sehr hohen Glätteniveau und eine zuverlässige Bahnauffführung, was darauf beruht, dass die Faserstoffbahn keinen oder lediglich einen kurzen freien Zugbereich hat, d. h. einen Bereich, in dem sie nicht unterstützt ist.

Nachfolgend soll die Erfindung an mehreren Ausführungsbeispielen näher erläutert werden. In der beigefügten Zeichnung zeigt:
- Figur 1:: eine schematische Seitenansicht einer Pressanordnung mit Glättvorrichtung,
- Figur 2:: die Pressanordnung mit einer anderen Glättvorrichtung;
- Figur 3:: eine schematische Seitenansicht einer anderen Pressanordnung mit Glättvorrichtung,
- Figur 4:: eine weitere schematische Ansicht einer Pressanordnung mit einer Glättvorrichtung und
- Figur 5:: eine Saugwalze in Verbindung mit einem Saugkasten in vergrößerter Darstellung.

In allen Fällen wird die Faserstoffbahn 1, 20, 53 gemeinsam mit einem endlos umlaufenden, wasseraufnehmenden und relativ rauen Band 2, 24 in Form eines Pressfilzes und einem auf der gegenüberliegenden Seite der Faserstoffbahn 1, 20, 53 angeordneten, ebenfalls endlos umlaufenden und glatten Band 3, 25 durch einen Pressspalt geführt. Der Pressspalt ist dabei der letzte oder sogar der einzige Pressspalt einer Pressenpartie einer Papiermaschine zur Entwässerung der Faserstoffbahn 1, 20, 53 und wird im allgemeinen von zwei gegeneinander gepressten Presswalzen 12, 31, 32 gebildet. In dem Pressspalt wird auf jeden Fall nur relativ wenig Wasser aus der Faserstoffbahn 1, 20, 53 gedrückt werden, so dass nur ein Pressfilz zur Aufnahme des ausgepressten Wassers genügt. Das glatte Band 3, 25 kann so die Führung der Faserstoffbahn 1, 20, 53 insbesondere bei hohen Maschinengeschwindigkeiten verbessern. Beide Bänder 2, 3, 24, 25 werden außerhalb des Pressspaltes über Leitwalzen 9, 26 geführt.

Von der Pressenpartie wird die Faserstoffbahn 1, 20, 53 zu einer Trockengruppe der Papiermaschine geführt. Dort wird die Faserstoffbahn 1, 20, 53 von einem Trockensieb 5, 38 gestützt, abwechselnd über beheizte Trockenzylinder 10, 41, 51 und besaugte Leitwalzen 11, 42 geführt. Die Trockenzylinder 10, 41, 51 sind dabei unter und die Leitwalzen 11, 42 über der Faserstoffbahn 1, 20, 53 angeordnet. Durch den mäanderförmigen Lauf der Faserstoffbahn 1, 20, 53 ergibt sich ein einfacher und platzsparender Aufbau der Trockengruppe. Außerdem besitzen derartige Trockengruppen eine gute Eignung für hohe Maschinengeschwindigkeiten und eine schnelle und sichere Ausschussabfuhr.

Im Pressspalt wird die Faserstoffbahn 1, 20, 53 durch den Kontakt mit dem glatten Band 3, 25 einseitig geglättet, während die andere Seite durch den Kontakt mit dem relativ rauen Pressfilz rau bleibt oder sogar rauer wird. Diese Zweiseitigkeit kann zwar in den am Ende der Maschine angeordneten Glättwerken verringert, aber selten ganz korrigiert werden.

Nach dem Pressspalt ist die Faserstoffbahn 1, 20, 53 jedoch noch relativ feucht, so dass die Zweiseitigkeit mit relativ einfachen Mitteln und geringen Presskräften beeinflusst werden kann. Hierzu wird der Pressfilz nach dem Pressspalt von der Faserstoffbahn 1, 20, 53 weggeführt. Anschließend kann die Faserstoffbahn 1, 20, 53 durch eine Glättvorrichtung laufen, in der der Zweiseitigkeit der Faserstoffbahn 1, 20, 53 durch eine Glättung entgegengewirkt wird. Danach erfolgt die Übergabe der Faserstoffbahn 1, 20, 53 an das Trockensieb 5, 38 der folgenden Trockengruppe.

Die Glättvorrichtung wird hier von einer Glättwalze 4, 34, 50 gebildet, die gegen das glatte Band 3, 25 mit der Faserstoffbahn 1, 20, 53 gepresst wird. Dabei wird das glatte Band 3, 25 auf der gegenüberliegenden Seite von einer Presswalze 13, 35 abgestützt. Die Glättwalze 4, 34, 50 ist derart in ihrer Lage veränderbar, dass der Glättspalt zur Ausschussabfuhr auch geöffnet werden kann. Es ist natürlich auch möglich die Presswalze 13, 35 verschiebbar anzuordnen. Des weiteren kann die Glättwalze 4, 34, 50 auch von einem Glättband ersetzt werden, welches über eine Walze zum glatten Band 3, 25 hin gedrückt wird oder die Presswalze 13, 35 mit dem glatten Band 3, 25 ebenfalls umschlingt.

Bei der in den Figur 1 und 2 dargestellten Pressanordnung läuft das glatte Band 3 unter der Faserstoffbahn 1, was Vorteile bei der Bahnführung bietet.

In Figur 1 wird die Faserstoffbahn 1 nach der Glättung von der Glättwalze 4 an ein Transferband 14 übergeben, welches wiederum die Faserstoffbahn 1 an das Trockensieb 5 weitergibt. Das Transferband 14 umschlingt an den beiden Übergabestellen je eine Walze 8, wobei die, der Glättwalze 4 zugeordnete Walze zur Unterstützung der Übergabe als Saugwalze 7 ausgeführt ist.

Gemäß Figur 2 erfolgt die Übergabe der Faserstoffbahn 1 an eine Transfer-Saugwalze 7 und von dieser an das Trockensieb 5.

Im Gegensatz hierzu ist das glatte Band 3 in der, in Figur 3 gezeigten Pressanordnung über der Faserstoffbahn 1 angeordnet. Dies vereinfacht die Übergabe der Faserstoffbahn 1 nach der Glättung, da die Faserstoffbahn 1 von der Glättwalze 4 direkt, d.h. ohne Wendung an das Trockensieb 5 übergeben werden kann. Zur Unterstützung der Übernahme läuft das Trockensieb 5 im Bereich der Übernahme an einem Saugkasten 6 entlang. Der vom Saugkasten 6 ausgehende Unterdruck zieht die Faserstoffbahn 1 zum Trockensieb 5.

Eine Faserstoffbahn 20 (Fig. 4) wird über Transportbänder 21 - 25 in Richtung eines Pfeils A transportiert, von denen jedes über Leitwalzen 26 läuft. An den Übertragungsstellen zwischen den Transportbändern 21 - 25 sind Saugwalzen mit feststehenden Saugkästen und einem sich um diesen drehenden Walzenmantel vorhanden, wie die Saugwalzen 27, 28 mit Saugkästen 29 bzw. 30.

Zwischen Presswalzen 31, 32, von denen die untere mit einem Presselement 33 ausgestattet ist, wird die Faserstoffbahn 20 zu einem Walzenpaar mit Glättwalzen 34, 35 geführt. Die Glättwalze 34 ist zusätzlich mit Schabern 36, 37 zum Entfernen von Verunreinigungen ausgestattet.

Von dem Transportband 25 wird die Faserstoffbahn 20 auf ein Trockensieb 38 übertragen. Hierzu dient eine Saugwalze 39 in Verbindung mit einem Saugkasten 40, der oberhalb der Saugwalze 39 dargestellt ist und in einer Ausführungsform einen etwa trapezförmigen Querschnitt hat. Durch die Anordnung des Saugkastens 40 und der Saugwalze 39 wird die Faserstoffbahn 20 ohne einen freien Zug unmittelbar von der Auflage auf der Glättwalze 34 auf einen Saugbereich auf der der Glättwalze 34 zugewandten Seite überführt. Das Trockensieb 38 dreht sich mit einer Geschwindigkeit von 0,5 bis 5,0 % schneller als die Transportbänder 21 bis 25.

Anschließend wird die Faserstoffbahn 20 über einen Trockenzylinder 41 und von diesem auf eine weitere Kombination aus einer Saugwalze 42 und einem Saugkasten 43 weitergeführt.

Fig. 5 zeigt einen zwischen einer Glättwalze 50 und einem Trockenzylinder 51 oder zwischen zwei Trockenzylindern 50, 51 angeordneten Saugkasten 52 zum Ansaugen einer (aus Vereinfachungsgründen hier nur an einer Seite eingezeichneten) Faserstoffbahn 53 von der Glättwalze 50 und zum Überführen auf den Trockenzylinder 51, wobei die Faserstoffbahn 20 unterhalb des Saugkastens 52 um eine Saugwalze 54 geleitet wird.

Zum Ansaugen der Faserstoffbahn 20 ist der Saugkasten 52 mit einem über federnde Elemente 55, 56 begrenzten Saugbereich 57 mit einem Durchlass 58 zum Abführen von angesaugter Luft und Feuchtigkeit ausgestattet. Die Elemente 55, 56 lassen sich über Verstellwellen 59, 60 betätigen, um ihre Anpresskraft gegen die Faserstoffbahn 53 zu verändern. An den Saugbereich 57 können sich weitere Saugbereiche anschließen, die ebenso wie der Saugbereich 57 durch elastische Elemente begrenzt werden, wobei in jedem der Saugbereiche die Ansaugkraft einzeln verändert werden kann, um eine optimale Überführung der Faserstoffbahn 53 auf den Trockenzylinder 51 zu erzielen.

## Patentansprüche

1. Glättvorrichtung einer Pressanordnung zur Entwässerung einer Papier-, Karton-, Tissue- oder einer anderen Faserstoffbahn (1, 20, 53) in einer Maschine zur Herstellung und/oder Veredlung derselben, wobei die Faserstoffbahn (1, 20, 53) gemeinsam mit einem wasseraufnehmenden, rauen und endlos umlaufenden Band (2, 24) und einem auf der gegenüberliegenden Seite der Faserstoffbahn (1, 20, 53) angeordneten, endlos umlaufenden, glatten Band (3, 25) durch zumindest einen Pressspalt läuft und das raue Band (2, 24) nach dem Pressspalt von der Faserstoffbahn (1, 20, 53) weggeführt wird, **dadurch gekennzeichnet, dass**
das glatte Band (3, 25) nach der Wegführung des rauen Bandes (2, 24) mit einem Glättelement mit glatter Pressfläche einen Glättspalt bildet.

2. Glättvorrichtung nach Anspruch 1, **dadurch gekennzeichnet, dass**
das glatte Band (3, 25) die Faserstoffbahn (2, 24) an das Glättelement übergibt.

3. Glättvorrichtung nach Anspruch 1 oder 2, **dadurch gekennzeichnet, dass**
das Glättelement und/oder das glatte Band (3, 25) voneinander wegbewegbar angeordnet sind.

4. Glättvorrichtung nach einem der vorhergehenden Ansprüche, **dadurch gekennzeichnet, dass**
die Oberfläche des glatten Bandes (3, 25) weicher als die des Glättelementes ist.

5. Glättvorrichtung nach einem der vorhergehenden Ansprüche, **dadurch gekennzeichnet, dass**
das glatte Band (3, 25) und das Glättelement mit einer Anpresskraft gegeneinander gepresst werden, die zwischen 3 und 100 kN/m, vorzugsweise zwischen 5 und 20 kN/m liegt.

6. Glättvorrichtung nach einem der vorhergehenden Ansprüche, **dadurch gekennzeichnet, dass**
das glatte Band (3, 25) und das Glättelement mit einer Anpresskraft gegeneinander gepresst werden, die in Abhängigkeit vom Grad der Zweiseitigkeit der Faserstoffbahn (1, 20, 53) nach der Glättvorrichtung, vorzugsweise am Ende der Maschine eingestellt oder gesteuert wird.

7. Glättvorrichtung nach einem der vorhergehenden Ansprüche, **dadurch gekennzeichnet, dass**
das Glättelement als glattes, endlos umlaufendes Glättband ausgebildet ist.

8. Glättvorrichtung nach einem der Ansprüche 1 bis 6, **dadurch gekennzeichnet, dass**
das Glättelement als glatte, rotierbare Glättwalze (4, 34, 50) ausgebildet ist.

9. Glättvorrichtung nach Anspruch 8, **dadurch gekennzeichnet, dass**
die Glättwalze (4, 34, 50) beheizt ist.

10. Glättvorrichtung nach einem der vorhergehenden Ansprüche, **dadurch gekennzeichnet, dass**
der Pressspalt der letzte Pressspalt der Maschine ist.

11. Glättvorrichtung nach einem der Ansprüche 2 bis 10, **dadurch gekennzeichnet, dass**
die Faserstoffbahn (1, 20, 53) von dem Glätteelement an eine Trockengruppe zur Trocknung der Faserstoffbahn (1, 20, 53) übergeben wird, wobei die Übergabe vorzugsweise von zumindest einer Saugvorrichtung unterstützt wird.

12. Glättvorrichtung nach Anspruch 11, **dadurch gekennzeichnet, dass**
die Faserstoffbahn (1, 20, 53) in der Trockengruppe von einem Trockensieb (5, 38) gestützt, abwechselnd über beheizte Trockenzylinder (10, 41) und Leitwalzen (11, 42) geführt wird und die Trockenzylinder (10, 41, 51) vorzugsweise unter der Faserstoffbahn (1, 20, 53) angeordnet sind.

13. Glättvorrichtung nach einem der vorhergehenden Ansprüche, **dadurch gekennzeichnet, dass**
das glatte Band (3, 25) über der Faserstoffbahn (1, 20, 53) verläuft.

14. Glättvorrichtung nach Anspruch 12, **dadurch gekennzeichnet, dass**
die Faserstoffbahn (1, 20, 53) vom Glättelement an ein Trockensieb (5, 38) der folgenden Trockengruppe übergeben wird, wobei das Trockensieb (5, 38) im Übergabebereich an einer Saugvorrichtung vorzugsweise in Form eines Saugkastens (6, 40) vorbeigeführt wird.

15. Glättvorrichtung nach einem der Ansprüche 1 bis 12, **dadurch gekennzeichnet, dass**
das glatte Band (3, 25) unter der Faserstoffbahn (1, 20, 53) verläuft.

16. Glättvorrichtung nach Anspruch 15, **dadurch gekennzeichnet, dass**
die Faserstoffbahn (1, 20, 53) vom Glättelement an eine Transfer-Saugwalze (7) übergeben wird, welche die Faserstoffbahn (1, 20, 53) anschließend an das Trockensieb (5, 38) der Trockengruppe übergibt.

17. Glättvorrichtung nach Anspruch 15, **dadurch gekennzeichnet, dass**
die Faserstoffbahn (1, 20, 53) vom Glättelement an ein luftdurchlässiges Transferband (14) übergeben wird, welches im Übergabebereich eine Saugvorrichtung vorzugsweise in Form einer Saugwalze (7) umschlingt und die Faserstoffbahn (1, 20, 53) an das Trockensieb (5, 38) der folgenden Trockengruppe übergibt.

18. Glättvorrichtung nach einem der Ansprüche 1 bis 17, **dadurch gekennzeichnet, dass**
dem Glättelement in Laufrichtung der Faserstoffbahn (1, 20, 53) eine Saugvorrichtung zum Ansaugen der Faserstoffbahn (1, 20, 53) nachgeordnet ist.

19. Glättvorrichtung nach Anspruch 18, **dadurch gekennzeichnet, dass**
die Saugvorrichtung einen Saugkasten (40, 52) und/oder eine Saugwalze (39, 54) umfasst.

20. Glättvorrichtung nach Anspruch 19, **dadurch gekennzeichnet, dass**
der Saugkasten (40, 52) unmittelbar am nicht-umschlugenen Bereich der Mantelfläche der Saugwalze (39, 54) angeordnet ist.

21. Glättvorrichtung nach Anspruch 19 oder 20, **dadurch gekennzeichnet, dass**
der Saugkasten (52) ein erstes (55) und ein zweites elastisch gegen die Faserstoffbahn (1, 20, 53) drückbares Element (56) aufweist, zwischen denen eine Ansaugzone (57) zum Ansaugen der Faserstoffbahn (1, 20, 53) ausgebildet ist.

22. Glättvorrichtung nach Anspruch 21, **dadurch gekennzeichnet, dass**
die Andrückkraft mindestens eines der beiden Elemente (55, 56) einstellbar ist.

23. Glättvorrichtung nach einem der Ansprüche 18 bis 22, **dadurch gekennzeichnet, dass**
die Faserstoffbahn (1, 20, 53) von dem Glättelement auf ein Transferband oder ein Trockensieb (5, 38) überführbar ist.

24. Glättvorrichtung nach einem der Ansprüche 18 bis 23, **dadurch gekennzeichnet, dass**
die Faserstoffbahn (1, 20, 53) nach dem Transport an der Saugvorrichtung vorbei über einen Trockenzylinder (10, 41, 51) und mindestens eine weitere Saugvorrichtung förderbar ist.

25. Glättvorrichtung nach einem der Ansprüche 18 bis 24, **dadurch gekennzeichnet, dass**
die Saugwalze (39, 54) und/oder der Saugkasten (40, 52) einen während des Aufführens einer Faserstoffbahn (1, 20, 53) einen gesondert besaugbaren Bereich entsprechend der Breite des Aufführstreifens aufweisen.

26. Glättvorrichtung nach einem der Ansprüche 18 bis 25, **dadurch gekennzeichnet, dass**
die Saugwalze (39, 54) und/oder der Saugkasten (40, 52) an die Glättwalze (4, 34, 50) an- und von ihr abstellbar sind.

## Claims

1. Smoothing device for a press arrangement for dewatering a paper, board, tissue or other fibrous web (1, 20, 53) in a machine for producing and/or finishing the same, the fibrous web (1, 20, 53) running through at least one press nip together with a water-absorbing, rough and endlessly circulating belt (2, 24) and an endlessly circulating, smooth belt (3, 25) arranged on the opposite side of the fibrous web (1, 20, 53), and the rough belt (2, 24) being led away from the fibrous web (1, 20, 53) after the press nip, **characterized in that** the smooth belt (3, 25) forms a smoothing nip with a smoothing element having a smooth pressing surface after the rough belt (2, 24) has been led away.

2. Smoothing device according to Claim 1, **characterized in that** the smooth belt (3, 25) transfers the fibrous web (1, 20, 53) to the smoothing element.

3. Smoothing device according to Claim 1 or 2, **characterized in that** the smoothing element and/or the smooth belt (3, 25) are arranged such that they can be moved away from each other.

4. Smoothing device according to one of the preceding claims, **characterized in that** the surface of the smooth belt (3, 25) is softer than that of the smoothing element.

5. Smoothing device according to one of the preceding claims, **characterized in that** the smooth belt (3, 25) and the smoothing element are pressed against each other with a contact force which is between 3 and 100 kN/m, preferably between 5 and 20 kN/m.

6. Smoothing device according to one of the preceding claims, **characterized in that** the smooth belt (3, 25) and the smoothing element are pressed against each other with a contact force which is set or controlled as a function of the level of two-sidedness of the fibrous web (1, 20, 53) after the smoothing device, preferably at the end of the machine.

7. Smoothing device according to one of the preceding claims, **characterized in that** the smoothing element is formed as a smooth, endlessly circulating smoothing belt.

8. Smoothing device according to one of Claims 1 to 6, **characterized in that** the smoothing element is formed as a smooth, rotatable smoothing roll (4, 34, 50).

9. Smoothing device according to Claim 8, **characterized in that** the smoothing roll (4, 34, 50) is heated.

10. Smoothing device according to one of the preceding claims, **characterized in that** the press nip is the last press nip of the machine.

11. Smoothing device according to one of Claims 2 to 10, **characterized in that** the fibrous web (1, 20, 53) is transferred from the smoothing element to a drying group for drying the fibrous web (1, 20, 53), the transfer preferably being assisted by at least one suction device.

12. Smoothing device according to Claim 11, **characterized in that** the fibrous web (1, 20, 53) is supported by a drying fabric (5, 38) in the drying group and is led alternately over heated drying cylinders (10, 41) and guide rolls (11, 42), and the drying cylinders (10, 41, 51) are preferably arranged under the fibrous web (1, 20, 53).

13. Smoothing device according to one of the preceding claims, **characterized in that** the smooth belt (3, 25) runs above the fibrous web (1, 20, 53).

14. Smoothing device according to Claim 12, **characterized in that** the fibrous web (1, 20, 53) is transferred from the smoothing element to a drying fabric (5, 38) of the following drying group, the drying fabric (5, 38) being led past a suction device, preferably in the form of a suction box (6, 40), in the transfer region.

15. Smoothing device according to one of Claims 1 to 12, **characterized in that** the smooth belt (3, 25) runs under the fibrous web (1, 20, 53).

16. Smoothing device according to Claim 15, **characterized in that** the fibrous web (1, 20, 53) is transferred from the smoothing element to a transfer suction roll (7), which then transfers the fibrous web (1, 20, 53) to the drying fabric (5, 38) of the drying group.

17. Smoothing device according to Claim 15, **characterized in that** the fibrous web (1, 20, 53) is transferred from the smoothing element to an air-permeable transfer belt (14) which, in the transfer region, wraps around a suction device, preferably in the form of a suction roll (7), and transfers the fibrous web (1, 20, 53) to the drying fabric (5, 38) of the following drying group.

18. Smoothing device according to one of Claims 1 to 17, **characterized in that** a suction device for attracting the fibrous web (1, 20, 53) by suction is arranged downstream of the smoothing element in the running direction of the fibrous web (1, 20, 53).

19. Smoothing device according to Claim 18, **characterized in that** the suction device comprises a suction box (40, 52) and/or a suction roll (39, 54).

20. Smoothing device according to Claim 19, **characterized in that** the suction box (40, 52) is arranged directly on the unwrapped region of the circumferential surface of the suction roll (39, 54).

21. Smoothing device according to Claim 19 or 20, **characterized in that** the suction box (52) has a first (55) and a second element (56) that can be pressed resiliently against the fibrous web (1, 20, 53), between which a suction zone (57) for attracting the fibrous web (1, 20, 53) by suction is formed.

22. Smoothing device according to Claim 21, **characterized in that** the contact force of at least one of the two elements (55, 56) can be set.

23. Smoothing device according to one of Claims 18 to 22, **characterized in that** the fibrous web (1, 20, 53) can be transferred from the smoothing element to a transfer belt or a drying fabric (5, 38).

24. Smoothing device according to one of Claims 18 to 23, **characterized in that** the fibrous web (1, 20, 53), after being transported past the suction device, can be conveyed over a drying cylinder (10, 41, 51) and at least one further suction device.

25. Smoothing device according to one of Claims 18 to 24, **characterized in that** the suction roll (39, 54) and/or the suction box (40, 52) have/has a region which can be evacuated separately, corresponding to the width of the threading strip, during the threading of a fibrous web (1, 20, 53).

26. Smoothing device according to one of Claims 18 to 25, **characterized in that** the suction roll (39, 54) and/or the suction box (40, 52) can be set on and off the smoothing roll (4, 34, 50).

## Revendications

1. Dispositif de lissage d'un ensemble de pressage pour l'égouttage d'une nappe de papier, carton, papier tissu ou d'une autre nappe fibreuse (1, 20, 53), dans une machine de fabrication et/ou d'amélioration de cette nappe, la nappe fibreuse (1, 20, 53), conjointement avec une bande sans fin, rugueuse et recevant l'eau (2, 24) et une bande lisse sans fin (3, 25) disposée du côté opposé de la nappe fibreuse (1, 20, 53), passant à travers au moins une fente de pressage et la bande rugueuse (2, 24) étant écartée de la nappe fibreuse (1, 20, 53) après la fente de pressage,
**caractérisé en ce que**
la bande lisse (3, 25) forme avec un élément de lissage avec une face de pressage lisse une fente de lissage après que la bande rugueuse (2, 24) a été écartée.

2. Dispositif de lissage selon la revendication 1, **caractérisé en ce que** la bande lisse (3, 25) transfère la nappe fibreuse (1, 20, 53) à l'élément de lissage.

3. Dispositif de lissage selon la revendication 1 ou 2, **caractérisé en ce que** l'élément de lissage et/ou la bande lisse (3, 25) sont disposés de manière à pouvoir être écartés l'un de l'autre.

4. Dispositif de lissage selon l'une quelconque des revendications précédentes,
**caractérisé en ce que**
la surface de la bande lisse (3, 25) est plus souple que celle de l'élément de lissage.

5. Dispositif de lissage selon l'une quelconque des revendications précédentes, **caractérisé en ce que**
la bande lisse (3, 25) et l'élément de lissage sont pressés l'un contre l'autre avec une force de pressage comprise entre 3 et 100 kN/m, de préférence entre 5 et 20 kN/m.

6. Dispositif de lissage selon l'une quelconque des revendications précédentes,
**caractérisé en ce que**
la bande lisse (3, 25) et l'élément de lissage sont pressés l'un contre l'autre avec une force de pressage qui est ajustée ou commandée en fonction du degré de lissage des deux côtés de la nappe fibreuse (1, 20, 53) après l'opération de lissage, de préférence à la fin de la machine.

7. Dispositif de lissage selon l'une quelconque des revendications précédentes, **caractérisé en ce que**
l'élément de lissage est réalisé sous la forme d'une bande de lissage lisse sans fin.

8. Dispositif de lissage selon l'une quelconque des revendications 1 à 6, **caractérisé en ce que**
l'élément de lissage est réalisé sous la forme d'un rouleau de lissage lisse rotatif (4, 34, 50).

9. Dispositif de lissage selon la revendication 8,
**caractérisé en ce que**
le rouleau de lissage (4, 34, 50) est chauffé.

10. Dispositif de lissage selon l'une quelconque des revendications précédentes,
**caractérisé en ce que**
la fente de pressage est la dernière fente de pressage de la machine.

11. Dispositif de lissage selon l'une quelconque des revendications 2 à 10, **caractérisé en ce que**
la nappe fibreuse (1, 20, 53) est transférée par l'élément de lissage à un groupe de séchage pour le séchage de la nappe fibreuse (1, 20, 53), le transfert étant de préférence favorisé par au moins un dispositif d'aspiration.

12. Dispositif de lissage selon la revendication 11,
**caractérisé en ce que**
la nappe fibreuse (1, 20, 53) est supportée dans le groupe de séchage par une toile de séchage (5, 38), est guidée en alternance sur des cylindres de séchage chauffés (10, 41) et des rouleaux directeurs (11, 42) et les cylindres de séchage (10, 41, 51) sont de préférence disposés sous la nappe fibreuse (1, 20, 53).

13. Dispositif de lissage selon l'une quelconque des revendications précédentes, **caractérisé en ce que**
la bande lisse (3, 25) s'étend sur la nappe fibreuse (1, 20, 53).

14. Dispositif de lissage selon la revendication 12,
**caractérisé en ce que**
la nappe fibreuse (1, 20, 53) est transférée par l'élément de lissage à une toile de séchage (5, 38) du groupe de séchage suivant, la toile de séchage (5, 38) étant guidée dans la région de transfert devant un dispositif d'aspiration de préférence sous la forme d'une caisse aspirante (6, 40).

15. Dispositif de lissage selon l'une quelconque des revendications 1 à 12, **caractérisé en ce que**
la bande lisse (3, 25) s'étend sous la nappe fibreuse (1, 20, 53).

16. Dispositif de lissage selon la revendication 15,
**caractérisé en ce que**
la nappe fibreuse (1, 20, 53) est transférée par l'élément de lissage à un rouleau aspirant de transfert (7) qui transfère la nappe fibreuse (1, 20, 53) ensuite à la toile de séchage (5, 38) du groupe de séchage.

17. Dispositif de lissage selon la revendication 15,
**caractérisé en ce que**
la nappe fibreuse (1, 20, 53) est transférée par l'élément de lissage à une bande de transfert (14) perméable à l'air, qui entoure dans la région de transfert un dispositif d'aspiration de préférence sous la forme d'un rouleau aspirant (7) et qui transfère la nappe fibreuse (1, 20, 53) à la toile de séchage (5, 38) du groupe de séchage suivant.

18. Dispositif de lissage selon l'une quelconque des revendications 1 à 17, **caractérisé en ce que**
l'élément de lissage est suivi dans la direction d'avance de la nappe fibreuse (1, 20, 53) d'un dispositif d'aspiration pour aspirer la nappe fibreuse (1, 20, 53).

19. Dispositif de lissage selon la revendication 18,
**caractérisé en ce que**
le dispositif d'aspiration comprend une caisse aspirante (40, 52) et/ou un rouleau aspirant (39, 54).

20. Dispositif de lissage selon la revendication 19,
**caractérisé en ce que**
la caisse aspirante (40, 52) est disposée directement dans la région non enveloppée de la surface d'enveloppe du rouleau aspirant (39, 54).

21. Dispositif de lissage selon la revendication 19 ou 20, **caractérisé en ce que** la caisse aspirante (52) présente un premier (55) et un deuxième élément (56) pouvant être pressé élastiquement contre la nappe fibreuse (1, 20, 53), entre lesquels est réalisée une zone d'aspiration (57) pour aspirer la nappe fibreuse (1, 20, 53).

22. Dispositif de lissage selon la revendication 21,
**caractérisé en ce que**
la force de pressage d'au moins l'un des deux éléments (55, 56) est ajustable.

23. Dispositif de lissage selon l'une quelconque des revendications 18 à 22, **caractérisé en ce que**
la nappe fibreuse (1, 20, 53) peut être transférée par l'élément de lissage à une bande de transfert ou une toile de séchage (5, 38).

24. Dispositif de lissage selon l'une quelconque des revendications 18 à 23, **caractérisé en ce que**
la nappe fibreuse (1, 20, 53) peut être amenée, après son transport, devant le dispositif d'aspiration sur un cylindre de séchage (10, 41, 51) et au moins un autre dispositif d'aspiration.

25. Dispositif de lissage selon l'une quelconque des revendications 18 à 24, **caractérisé en ce que**
le rouleau aspirant (39, 54) et/ou la caisse aspirante (40, 52) présentent une région aspirable séparément pendant le guidage d'une nappe fibreuse (1, 20, 53), correspondant à la largeur du ruban de guidage.

26. Dispositif de lissage selon l'une quelconque des revendications 18 à 25, **caractérisé en ce que**
le rouleau aspirant (39, 54) et/ou la caisse aspirante (40, 52) peuvent être placés contre le rouleau de lissage (4, 34, 50) et écartés de celui-ci.
